# EUROPÄISCHE PATENTSCHRIFT

(11) **EP 2 338 602 B1**
(45) Veröffentlichungstag und Bekanntmachung des Hinweises auf die Patenterteilung: **14.03.2018**
(21) Anmeldenummer: 10004657.2
(22) Anmeldetag: 03.05.2010
(51) Int. Cl.: B02C 18/36

(54) **Vorschneider- oder Lochscheibe für mehrteilige Schneidsätze**
Pre-cutter or perforated disc for multi-part cutting sets
Disque perforé ou plaque de pré-découpage pour ensembles de coupe en plusieurs parties

(30) Priorität: 23.12.2009 DE 202009017439 U
(43) Veröffentlichungstag der Anmeldung: 29.06.2011
(73) Patentinhaber: Power Tools GmbH, 06108 Halle (DE); Haack, Eberhard, 06108 Halle (DE)
(72) Erfinder: Haack, Eberhard, 06108 Halle (DE); Haack, Oliver, 06108 Halle (DE)
(74) Vertreter: Manitz Finsterwald Patentanwälte PartmbB

(56) Entgegenhaltungen:
- DE-A1- 2 451 389
- DE-T2- 69 813 745
- FR-A- 972 882

## Beschreibung

Die Erfindung betrifft eine Vorschneider- oder Lochscheibe für mehrteilige Schneidsätze von Zerkleinerungsmaschinen, insbesondere für Fleischwölfe und dergleichen.

Bei Zerkleinerungsmaschinen, die mit mehrteiligen Schneidsätzen aus stationären Lochscheiben und rotierenden Messern bestehen, wird das jeweils zu zerkleinernde Material von zumindest einer Transportschnecke unter entsprechendem Druck in den mehrteiligen Schneidsatz gefördert und beim Durchlauf durch den Schneidsatz stufenweise zerkleinert. Die Größe der Durchflussöffnungen in den in Förderrichtung aufeinander folgenden Lochscheiben nimmt dabei ab, wobei es in Abhängigkeit von der jeweiligen Verarbeitungsaufgabe erforderlich ist, die Größen der Durchflussöffnungen sowie die Drehzahl der Messer und die Anzahl der Messerschneiden aufeinander abzustimmen.

Bevorzugt werden derartige Schneidsätze zum Zerkleinern von tierischen Rohstoffen, insbesondere zum Zerkleinern von Fleisch eingesetzt, wobei an derartige, nach dem Wolfprinzip arbeitende Maschinen ständig steigende Anforderungen hinsichtlich Leistung und Qualität des Endprodukts gestellt werden.

Bei den so genannten Fleischwölfen wird das zu zerkleinernde Material von einer Transportschnecke in einen mehrteiligen Schneidsatz gefördert, in dem je nach gewünschtem Zerkleinerungsgrad Vorschneider, Kreuz- bzw. Ringmesser und Lochscheiben in diversen Kombinationen angeordnet sind.

In derartigen Schneidsätzen erfolgt eine Stufen-Destrukturierung des zu bearbeitenden Materials über mehrere Schneidebenen, wobei Vorschneider und Lochscheiben mit den Austrittskanten ihrer Durchflussöffnungen als Gegenschneiden zu den umlaufenden Messern dienen.

Bei dem Rohstoff Fleisch handelt es sich um ein sehr inhomogen aufgebautes Mehrschichtenmaterial aus Muskelfasern, Fettgewebe und hochfesten Kollagenen zur Ummantelung der Muskelgruppen und Sehnen. Im Verbund ist das Material bis zum Einhundertfachen belastbarer als reines Muskelfleisch, so dass in der erwähnten Kombination von stofflichen Elementen im stückigen Zustand maximale äußere Kräfte durch innere Verspannung aufgenommen werden können.

In kompakter und stückiger Form wirkt die hochfeste und räumliche Vernetzung der kollagenen Anteile und Sehnen mit den Muskelfasern gegen Verformung und äußere Zerstörungskräfte infolge Druck und Schub mit Verfestigung des gesamten Fleischteiles.

In den bekannten mehrteiligen Schneidsatzkombinationen wird dieses innere stoffliche Haltesystem, d.h. das räumliche Festigkeits- und Spannungssystem stufenweise durch Schneidvorgänge zerstört, und zwar durch das Zusammenwirken der Messer mit den Austrittskanten der Durchflussöffnungen von Vorschneider- oder Lochscheibe als Gegenschneide. Je kleiner die Rohstoffteile im Verlauf der stufenweisen Zerkleinerung des Rohstoffs werden, desto mehr verlieren sie ihre Fähigkeit zur Erzeugung einer Gegenkraftwirkung auf äußere Kräfte und können somit auch immer schneller in kleinere Durchflussöffnungen bzw. Bohrungen der Lochscheiben eindringen.

Es ist ersichtlich, dass zur Erzielung einer schonenden Zerkleinerung von Fleischteilen vielteilige Schneidsatzkombinationen erforderlich sind, was aufgrund der dabei erforderlichen Anzahl von Werkzeugen zu einem erheblichen konstruktiven Aufwand und im Hinblick auf den unvermeidlichen Verschleiß der Werkzeuge auch zu einem entsprechenden Wartungsaufwand führt. DE-69813745-T2, FR-972882 und DE-2451389-A1 offenbaren Lochscheiben gemäß dem Oberbegriff des Anspruchs 1. Aufgabe der Erfindung ist es daher, die Leistungsfähigkeit des Schneidsystems ohne das Erfordernis der Verwendung zusätzlicher Schneidelemente deutlich zu steigern, die Effektivität der Schneidvorgänge positiv zu beeinflussen und gleichzeitig die Qualität des Endprodukts zu verbessern.

Gelöst wird diese Aufgabe nach der Erfindung durch eine Vorschneider- oder Lochscheibe gemäß Anspruch 1. Das innere Spannungssystem im gewachsenen Rohstoff wird durch in die Durchflussöffnungen von Vorschneider- oder Lochscheibe integrierte Messerschneiden zerstört und damit wird die Stabilität des Formwiderstandes des Rohstoffes verringert, bzw. aufgehoben, so dass als Folge davon eine weiche Stoffverformbarkeit erhalten wird, die eine Voraussetzung für ein schnelleres Eindringen des Rohstoffes in die Öffnungen der Lochscheiben darstellt.
Durch die in den Vorschneidern und Lochscheiben vorgesehenen und beim Durchfließen des Materials durch die Öffnungen im Vorschneider und in den Lochscheiben wirksam werdenden Messerschneiden wird eine ausgeprägte Destrukturierung des inneren Stoffnetzwerkes und der stofflichen Festigkeit erreicht, was sich auch besonders vorteilhaft auf die Schneidvorgänge auswirkt, die - wie auch bisher üblich - zwischen den umlaufenden Messern und den Austrittskanten der Öffnungen von Vorschneider und Lochscheiben erfolgen.
Bezogen auf einen bestimmten Schneidsatz kann durch die erfindungsgemäßen Maßnahmen die Leistungsfähigkeit des Schneidsystems so stark gesteigert werden, wie sie sonst üblicherweise nur mit mindestens zwei zusätzlichen Schneidelementen erreichbar ist.
Da durch die im Vorschneider- und Lochscheibensystem vorgesehenen Messerschneiden der Rohstoff allein beim Durchfluss so weit eingeschnitten wird, dass innere Stoffverflechtungen kollagener Elemente und die Fähigkeit zur Spannungsaufnahme zerstört werden, ergibt sich eine hohe Abfließfähigkeit des zerkleinerten Rohstoffes und ein erwünscht kleiner Widerstand beim Eindringen des Materials in kleine Bohrungen der Endlochscheibe eines Schneidsatzes. All dies ist eine wesentliche Folge der nach der Erfindung möglichen, optimal wirksamen Zerkleinerung durch allseitig tiefes und insbesondere auch übergreifendes Einschneiden in das Raumvolumen der Fleischteile beim Durchfluss durch die Öffnungen in Vorschneider- und Lochscheiben.

Die vorgesehenen Messerschneiden sind bevorzugt von integrierten, spitzwinklig und scharfkantig ausgeführten Vorsprüngen an den Innenwandungen der Durchflussöffnungen gebildet, und diese Messerschneiden werden vorzugsweise mit einer harten und verschleißarmen Oberflächenbeschichtung versehen, was die Standzeit der Messerschneiden wesentlich erhöht.

Die Höhe benachbarter Messerschneiden kann zumindest zum Teil unterschiedlich gewählt sein, und es ist günstig, wenn sich wenigstens ein Teil der Messerschneiden bis nahe des Mittelbereichs der jeweiligen Durchflussöffnung erstreckt, so dass ein allseitig tiefes und nach Möglichkeit auch übergreifendes Einschneiden in das Raumvolumen des jeweiligen Fleischteiles erhalten wird. Erfindungsgemäß weisen die Durchflussöffnungen eine Einzugs- oder Verdichtungszone mit sich in Rohstoff-Förderrichtung verringernder Querschnittsfläche und daran anschließend eine Messerzone mit in Förderrichtung geraden oder einen Produktdrall bewirkenden Messerschneiden auf. In einer vorteilhaften Ausführungsform ist die axiale Erstreckung der Messerzone größer, vorzugsweise zumindest um den Faktor 3 größer als die axiale Erstreckung der Einzugszone.
Durch diese Maßnahmen wird eine weitere Leistungssteigerung erreicht, da die Fähigkeit der Fleischteile zu einer Reduzierung ihres Volumens durch stoffliche Kompression bis zu 30% mit innerem Spannungsaufbau mit gleichzeitig und allseitig wirksamer, tief eingreifender Schneidarbeit kombiniert wird.
In der konkreten Ausführungsform wird dies vorzugsweise dadurch erreicht, dass die Durchflussöffnungen des Vorschneiders oder der Lochscheibe im Bereich der Einzugszone konisch oder nach einem vorangehenden Abschnitt gleich bleibenden Querschnitts anschließend konisch tiefer liegend gestaltet werden, so dass im Bereich der Messerzone die Verdichtung des zu schneidenden Materials vollzogen ist.
Innerhalb der Durchflussöffnungen besitzen die Messerschneiden - in Förderrichtung betrachtet - bevorzugt einen ausgehend von der Innenwandung der Durchflussöffnung ansteigenden Bereich und weisen daran anschließend einen Bereich von zumindest im Wesentlichen konstanter Höhe auf. Diese Gestaltung erleichtert und fördert das Eindringen der Messerschneiden in das jeweilige Material, wobei im Einzelfall zu berücksichtigen ist, welche elastischen Eigenschaften der zu schneidende Rohstoff besitzt, da als Folge davon bestimmte Schneidelängen erforderlich sind, um das Einschneiden auf möglichst große Tiefe zu sichern.
Die Erfindung ist sowohl in individuellen Vorschneidern und Lochscheiben realisiert, aber sie umfasst auch generell mehrteilige Schneidsätze für Zerkleinerungsmaschinen, wenn der verwendete Schneidsatz zumindest einen Vorschneider oder eine Lochscheibe gemäß einem der Ansprüche 1-7 umfasst. Weitere Details oder Merkmale der Erfindung werden im Zusammenhang mit einem Ausführungsbeispiel unter Bezugnahme auf die Zeichnung erläutert; in der Zeichnung:
- Fig. 1: eine Prinzipdarstellung eines Vorschneidersystems mit integrierten Schneiden,
- Fig. 2: eine Schnittdarstellung entsprechend der Linie A-A von Fig. 1, und
- Fig. 3: eine der Fig. 2 entsprechende Schnittdarstellung einer weiteren Ausführungsvariante.
Fig. 1 zeigt eine schematische Draufsicht auf einen Vorschneider, der die Form einer Ringscheibe mit Innenring 9, Außenring 10 und dazwischen vorgesehenen Radialspeichen 11 aufweist, so dass zwischen Innenring, Außenring und Radialspeichen jeweils eine Durchflussöffnung 1 vorliegt, die erfindungsgemäß mit einer Mehrzahl integrierter Messerschneiden 3 versehen ist. Diese Messerschneiden 3 können - abweichend von der in Fig. 1 gezeigten Ausführung - auch größere Höhen besitzen und sich bis in die Nähe des Mittelbereichs der jeweiligen Durchflussöffnung 1 erstrecken können, so dass bei Durchfließen des zu zerkleinernden Stoffes tiefe Einschnitte in das Stoffmaterial erzeugt werden.

Jede Durchflussöffnung 1 besitzt eine Einzugs- oder Verdichtungszone 2, d.h. eine Zone, deren Querschnittsfläche sich in Rohstoff-Förderrichtung verringert, so dass insbesondere eine konische Verdichtungszone entsteht. Anschließend an diese Einzugs- oder Verdichtungszone 2 befindet sich eine Messerzone 4 mit in Förderrichtung zunächst ansteigenden und dann vorzugsweise konstante Höhe besitzenden Messerschneiden 3.

Gemäß einer möglichen, in den Figuren gezeigten, jedoch keineswegs einschränkenden Ausgestaltung der Erfindung werden die Messerschneiden 3 durch einander überlappende, entsprechend der Umfangskontur der Durchflussöffnungen 1 in das Lochscheibenmaterial von einer Seite her eingebrachte Bohrungen 6 gebildet, wobei auf der der Einbringseite der Bohrungen gegenüberliegenden Seite des Lochscheibenmaterials eine Vertiefung 7 vorgesehen ist, die sich zur Ausbildung des bereits erwähnten Einzugs- oder Verdichtungsbereichs konisch verjüngt, wobei die Bohrungen 6 in der Schrägwandung 8 der sich verjüngenden Vertiefung 7 münden.

Die Schnittansicht nach Fig. 2 zeigt diese Bohrungen 6, wobei die Übergänge zwischen nebeneinander liegenden Bohrungen die Messerschneiden 3 bilden.

Diese so gebildeten Messerschneiden 3 erhalten zwangsläufig eine Anlaufschräge als Folge der die Vertiefung 7 begrenzenden Schrägwandung 8, in die diese Bohrungen 6 münden.

Bei der Ausführungsform nach Fig. 2 ist die die Verdichtungszone bildende Vertiefung durchgängig konisch verjüngt ausgebildet, während bei der Ausführungsform nach Fig. 3 diese konische Verjüngung mit der Schrägfläche 8 vertieft gelegt ist, d.h., dass in diesem Falle die Verdichtungs- oder Einzugszone 2 in Förderrichtung zunächst konstanten Querschnitt und erst anschließend verjüngenden Querschnitt aufweist.

In dem der Messerzone 4 vorgeschalteten Verdichtungsraum mit Konizität oder tiefer gelegter Konizität wird eine Stoffverdichtung um ca. 10 bis 30% erreicht. Die Mehrzahl von Messerschneiden 3, die sich in der Messerzone 4 befinden, besitzt in Abhängigkeit von dem jeweils zu verarbeitenden Rohstoff bevorzugt eine Anlaufschräge von etwa 8 bis 20°, was zu optimalen Einschneidevorgängen führt.

Die Einschnitttiefe wird ersichtlich durch die Abmessungen der integrierten Messerschneiden 3 bestimmt, und die Schneidenlänge ergibt sich aus der Gesamtlänge der Durchflussöffnung unter Berücksichtigung der jeweils vorgesehenen Einzugszone 2. Bevorzugt wird die wirksame Messerlänge in Bezug zur Länge der Einzugszone in einem Verhältnis von etwa 70:30 bis 80:20 gewählt. Dies sind bevorzugte Werte, um das innere Festigkeitsnetzwerk der Stoffmatrix zumindest in großen Teilen zu zerstören, wobei bestimmte Schneidelängen erforderlich sind, um in Anbetracht des elastische Eigenschaften besitzenden Rohstoffes ein Einschneiden auf möglichst große Tiefe zu sichern.

### Bezugszeichenliste

- 1: Durchflussöffnungen
- 2: Einzugszone
- 3: Messerschneiden
- 4: Messerzone
- 5: Innenwandung der Durchflussöffnung
- 6: Bohrung
- 7: Vertiefung
- 8: Schrägwandung
- 9: Innenring
- 10: Außenring
- 11: Radialspeichen

## Patentansprüche

1. Vorschneider- oder Lochscheibe für mehrteilige Schneidsätze von Zerkleinerungsmaschinen, insbesondere für Fleischwölfe und dergleichen,
wobei zumindest ein Teil der Durchflussöffnungen (1) der Vorschneider- oder Lochscheibe mit einer Mehrzahl von sich zumindest im Wesentlichen in Rohstoff-Förderrichtung erstreckenden Messerschneiden (3) versehen ist,
**dadurch gekennzeichnet,**
**dass** der Teil der Durchflussöffnungen (1) eine Einzugs- oder Verdichtungszone (2) mit sich in Rohstoff-Förderrichtung verringernder Querschnittsfläche und daran anschließend eine Messerzone (4) mit in Förderrichtung geraden oder einen Produktdrall bewirkenden Messerschneiden (3) aufweist.

2. Vorschneider- oder Lochscheibe nach Anspruch 1,
**dadurch gekennzeichnet,**
**dass** die vorzugsweise mit einer harten und verschleißarmen Oberflächenbeschichtung versehenen Messerschneiden (3) von spitzwinkligen und scharfkantigen Vorsprüngen an den Innenwandungen (5) der Durchflussöffnungen (1) gebildet sind.

3. Vorschneider- oder Lochscheibe nach Anspruch 2,
**dadurch gekennzeichnet,**
**dass** die Höhe benachbarter Messerschneiden (3) zumindest zum Teil unterschiedlich ist und sich wenigstens ein Teil der Messerschneiden (3) bis nahe des Mittelbereichs der jeweiligen Durchflussöffnung (1) erstreckt.

4. Vorschneider- oder Lochscheibe nach einem oder mehreren der vorhergehenden Ansprüche,
**dadurch gekennzeichnet,**
**dass** die axiale Erstreckung der Messerzone (4) größer, insbesondere zumindest um den Faktor 3 größer ist als die axiale Erstreckung der Einzugszone (2).

5. Vorschneider- oder Lochscheibe nach einem oder mehreren der vorhergehenden Ansprüche,
**dadurch gekennzeichnet,**
**dass** die Messerschneiden (3) - in Förderrichtung betrachtet - einen ausgehend von der Innenwandung (5) der Durchflussöffnung (1) ansteigenden Bereich und daran anschließend einen Bereich konstanter Höhe aufweisen.

6. Vorschneider- oder Lochscheibe nach einem oder mehreren der vorhergehenden Ansprüche,
**dadurch gekennzeichnet,**
**dass** die Messerschneiden (3) durch einander überlappende, entsprechend der Umfangskontur der Durchflussöffnungen (1) in das Lochscheibenmaterial von einer Seite eingebrachte Bohrungen (6) gebildet sind, und dass auf der gegenüberliegenden Seite des Lochscheibenmaterials eine Vertiefung (7) vorgesehen ist, die sich zumindest in einem Teilbereich insbesondere konisch verjüngt, wobei die Bohrungen (6) in der Schrägwandung (8) der sich verjüngenden Vertiefung (7) münden.

7. Vorschneiderscheibe nach einem oder mehreren der vorhergehenden Ansprüche,
**dadurch gekennzeichnet,**
**dass** die zwischen einem Innenring (9) und einem Außenring (10) sowie zwischen Radialspeichen (11) gelegenen Bereiche der Lochscheibe als mit Messerschneiden (3) versehene Durchflussöffnungen (1) ausgebildet sind.

8. Mehrteiliger Schneidsatz für Zerkleinerungsmaschinen mit stationären Vorschneider- und/oder Lochscheiben und diesem zugeordneten rotierenden Messern, insbesondere für Fleischwölfe zur Zerkleinerung von Rohstoff tierischen Ursprungs wie Fleisch, Bindegewebe und dergleichen,
**dadurch gekennzeichnet,**
**dass** der Schneidsatz zumindest eine Vorschneider- oder Lochscheibe nach einem oder mehreren der vorhergehenden Ansprüche aufweist.

## Claims

1. A precutter plate or breaker plate for multipart cutting units of comminution machines, in particular for meat mincers and the like, wherein at least some of the throughflow openings (1) of the precutter plate or breaker plate are provided with a plurality of knife blade edges (3) at least substantially extending in the raw material conveying direction,
**characterized in that**
those throughflow openings (1) have an indentation zone or compression zone (2) having an area of cross-section decreasing in the raw material conveying direction and, adjoining it, a blade zone (4) having knife blade edges (3) which are straight or effect a product swirl in the conveying direction.

2. A precutter plate or breaker plate in accordance with claim 1,
**characterized in that**
the knife blade edges (3) preferably provided with a hard and low-wear surface coating are formed by acute-angled and sharp-edged projections at the inner walls (5) of the throughflow openings (1).

3. A precutter plate or breaker plate in accordance with claim 2,
**characterized in that**
the heights of adjacent knife blade edges (3) differ at least in part and at least some of the knife blade edges (3) extend up to and close to the middle region of the respective throughflow opening (1).

4. A precutter plate or breaker plate in accordance with one or more of the preceding claims,
**characterized in that**
the axial extent of the blade zone (4) is larger, in particular at least larger by a factor of 3, than the axial extent of the indentation zone (2).

5. A precutter plate or breaker plate in accordance with one or more of the preceding claims,
**characterized in that**
the knife blade edges (3) - viewed in the conveying direction - have a region which increases starting from the inner wall (5) of the throughflow opening (1) and, adjoining it, a region of constant height.

6. A precutter plate or breaker plate in accordance with one or more of the preceding claims,
**characterized in that**
the knife blade edges (3) are formed by mutually overlapping bores (6) introduced into the breaker plate material from one side in accordance with the peripheral contour of the throughflow openings (1); and **in that** a recess (7) is provided at the oppositely disposed side of the breaker plate material which tapers, in particular tapers conically, in at least one part region, with the bores (6) opening in the slanted wall (8) of the tapering recess (7).

7. A precutter plate in accordance with one or more of the preceding claims,
**characterized in that**
the regions of the breaker plate disposed between an inner ring (9) and an outer ring (10) and between radial spokes (11) are formed as throughflow openings (1) provided with knife blade edges (3).

8. A multipart cutting unit for comminution machines comprising stationary precutter plates and/or breaker plates and rotating blades associated therewith, in particular for meat mincers for comminuting raw material of animal origin such as meat, connective tissue and the like,
**characterized in that**
the cutting unit has at least one precutter plate or breaker plate in accordance with one or more of the preceding claims.

## Revendications

1. Disque de prédécoupe ou disque perforé pour ensembles de coupe en plusieurs parties de machines de broyage, en particulier pour des hachoirs à viande et similaires,
dans lequel une partie au moins des ouvertures de passage (1) du disque de prédécoupe ou disque perforé est pourvue d'une pluralité de lames tranchantes (3) qui s'étendent au moins sensiblement en direction de transport de matière brute,
**caractérisé en ce que**
la partie des ouvertures de passage (1) présente une zone d'insertion ou de compactage (2) ayant une surface de section transversale qui se réduit en direction de transport de matière brute et, à la suite de celle-ci, une zone à lames (4) ayant des lames tranchantes (3) qui sont rectilignes en direction de transport ou qui procurent un tourbillon du produit.

2. Disque de prédécoupe ou disque perforé selon la revendication 1,
**caractérisé en ce que**
les lames tranchantes (3) pourvues de préférence d'un revêtement surfacique dur et résistant à l'usure sont formées par des saillies à angle aigu et à arête vive sur les parois intérieures (5) des ouvertures de passage (1).

3. Disque de prédécoupe ou disque perforé selon la revendication 2,
**caractérisé en ce que**
la hauteur des lames tranchantes voisines (3) est au moins en partie différente, et au moins une partie des lames tranchantes (3) s'étend jusqu'à près de la zone centrale de l'ouverture de passage respective (1).

4. Disque de prédécoupe ou disque perforé selon l'une ou plusieurs des revendications précédentes,
**caractérisé en ce que**
l'extension axiale de la zone à lames (4) est supérieure à l'extension axiale de la zone d'insertion (2), en particulier supérieure au moins du facteur 3.

5. Disque de prédécoupe ou disque perforé selon l'une ou plusieurs des revendications précédentes,
**caractérisé en ce que**
les lames tranchantes (3), vues en direction de transport, présentent une région qui monte à partir de la paroi intérieure (5) de l'ouverture de passage (1) et, à la suite de celle-ci, une région de hauteur constante.

6. Disque de prédécoupe ou disque perforé selon l'une ou plusieurs des revendications précédentes,
**caractérisé en ce que**
les lames tranchantes (3) sont formées par des perçages (6) qui se chevauchent et qui sont ménagés depuis un côté dans le matériau du disque perforé en correspondance du contour périphérique des ouvertures de passage (1),
et **en ce que** sur le côté opposé du matériau du disque perforé est prévu un renfoncement (7) qui va en se rétrécissant en particulier coniquement au moins dans une région partielle, les perçages (6) débouchant dans la paroi oblique (8) du renfoncement (7) en rétrécissement.

7. Disque de prédécoupe selon l'une ou plusieurs des revendications précédentes,
**caractérisé en ce que**
les régions du disque perforé situées entre une bague intérieure (9) et une bague extérieure (10) ainsi qu'entre des rayons radiaux (11) sont réalisées sous forme d'ouvertures de passage (1) pourvues de lames tranchantes (3).

8. Ensemble de coupe en plusieurs parties pour machines de broyage, ayant des disques de prédécoupe et/ou des disques perforés et des lames en rotation qui leur sont associées, en particulier pour des hachoirs à viande pour broyer de la matière brute d'origine animale, telle que de la viande, du tissu conjonctif et similaires,
**caractérisé en ce que**
l'ensemble de coupe comprend au moins un disque de prédécoupe ou disque perforé selon l'une ou plusieurs des revendications précédentes.
